# FASCICULE DE BREVET EUROPEEN

(11) **EP 2 646 753 B1**
(45) Date de publication et mention de la délivrance du brevet: **13.08.2014**
(21) Numéro de dépôt: 11788188.8
(22) Date de dépôt: 28.11.2011
(51) Int. Cl.: E05G 5/00, G07C 9/00, F21V 33/00

(54) **SAS PRESENTANT UN DISPOSITIF D'ECLAIRAGE**
LUFTSCHLEUSE MIT BELEUCHTUNGSVORRICHTUNG
AIRLOCK COMPRISING A LIGHTING DEVICE

(30) Priorité: 03.12.2010 FR 1060063
(43) Date de publication de la demande: 09.10.2013
(73) Titulaire: MORPHO, 92130 Issy Les Moulineaux (FR)
(72) Inventeur: MONTEILLIET, Gilles, F-75015 Paris (FR); GUILLEMOT, Florence, F-75015 Paris (FR); RIEUL, François, F-75015 Paris (FR)
(74) Mandataire: Maillet, Alain
(86) Numéro de dépôt international: PCT/EP2011/071214
(87) Numéro de publication internationale: WO 2012/072598

(56) Documents cités:
- EP-A1- 1 496 186
- US-A1- 2004 031 234
- US-A1- 2004 135 072
- US-A1- 2007 176 777
- US-A1- 2007 271 846

## Description

La présente invention concerne un sas présentant un dispositif d'éclairage. L'invention s'applique dans le domaine de la sécurité afin de sécuriser l'accès à un lieu particulier.

Afin de vérifier l'identité d'un individu entrant dans un lieu, un sas est prévu à l'entrée de ce lieu. Un tel sas comprend une petite pièce avec une entrée et une sortie et un dispositif de reconnaissance faciale prévu pour capturer l'image du visage de l'individu et pour la comparer à une liste d'individus suspects.

Le document EP-A-1 496 186 divulgue un sas et le document US-A-2004/031234 divulgue une vitre.

Pour acquérir de façon optimale une image du visage dans un sas, il convient de positionner deux sources d'éclairage. Les sources d'éclairage sont positionnées à environ 45° en avant du visage au moment de sa capture. En outre, les sources d'éclairage présentent des surfaces importantes afin d'éviter les reflets et les points chauds. De telles sources d'éclairage présentent donc un grand encombrement.

Or un sas doit rester de taille modeste, ce qui n'est pas compatible avec les technologies de sources d'éclairage actuelles.

En outre, pour ne pas occulter l'intérieur du sas, les parois qui le délimitent doivent être transparentes et ainsi permettre aux équipes de sécurité de surveiller le comportement des individus dans le sas.

Un objet de la présente invention est de proposer un sas de sécurité comportant un dispositif d'éclairage amélioré et qui ne présente pas les inconvénients de l'art antérieur.

A cet effet, est proposé un sas comportant :
- deux parois définissant entre elles un passage dans lequel passe un individu,
- pour chaque paroi, une vitre d'éclairage transparente et s'étendant sur au moins une partie de ladite paroi,
- pour au moins l'une des tranches de la vitre d'éclairage, une source lumineuse destinée à éclairer ladite tranche et à générer des faisceaux lumineux se propageant dans l'épaisseur de la vitre d'éclairage,
- pour chaque vitre d'éclairage, au moins une zone d'extraction réalisée sur ladite vitre d'éclairage, et destinée à transmettre lesdits faisceaux lumineux vers le visage de l'individu traversant ledit passage, les faisceaux lumineux ainsi transmis formant, par rapport au plan de la vitre d'éclairage dont ils sont issus, un angle adapté à la géométrie dudit sas de manière à optimiser l'éclairage de l'individu.

Avantageusement, les faisceaux lumineux ainsi transmis forment un angle compris entre 30° et 60°.

Avantageusement, les faisceaux lumineux ainsi transmis forment un angle d'environ 45°.

Selon un mode de réalisation particulier, chaque zone d'extraction comporte une première zone disposée sur la face extérieure de la vitre d'éclairage et une deuxième zone disposée sur la face intérieure de la vitre d'éclairage, la première zone comportant des moyens pour modifier les règles de réflexion des faisceaux lumineux sur ladite face extérieure afin qu'ils soient réfléchis vers ladite face intérieure et transmis à travers celle-ci, et la deuxième zone comporte des moyens pour orienter les faisceaux transmis vers le visage de l'individu.

Avantageusement, les moyens de la première zone sont constitués d'un patch de peinture diffusante.

Avantageusement, les moyens de la deuxième zone sont constitués de prismes.

Avantageusement, les prismes sont accolés sur la vitre d'éclairage par l'intermédiaire de leurs sommets.

Selon un autre mode de réalisation particulier, chaque zone d'extraction comporte des prismes disposés sur la face intérieure de la vitre d'éclairage par l'intermédiaire de leurs bases.

Avantageusement, les prismes sont fixés sur la face intérieure de la vitre d'éclairage à l'aide d'un moyen de couplage optique.

Avantageusement, le sas comporte une seule source lumineuse, il comporte au moins deux zones d'extraction disposées à des distances différentes de ladite source lumineuse, et la surface de chaque zone d'extraction est telle que la puissance lumineuse reçue par le visage de l'individu depuis chaque zone d'extraction est sensiblement la même.

Avantageusement, la tranche de la vitre d'éclairage qui est opposée à la tranche éclairée par ladite source lumineuse, porte un dispositif complémentaire de transmission disposé le long de ladite tranche opposée et destiné à transmettre les faisceaux lumineux vers le visage de l'individu.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
la Fig. 1 est une représentation schématique d'un sas selon l'invention en vue de dessus,
la Fig. 2 est une vue de côté d'une paroi du sas de la Fig. 1 selon un mode de réalisation particulier de l'invention,
la Fig. 3 représente une tranche de la paroi de la Fig. 2 en vue de dessus selon un premier mode de réalisation de l'invention,
la Fig. 4 est une vue similaire à la Fig. 3 selon un deuxième mode de réalisation de l'invention, et
la Fig. 5 est une vue similaire à la Fig. 2 selon un mode de réalisation particulier de l'invention.

La Fig. 1 représente un sas 100 qui est traversé par un individu 102 se déplaçant dans la direction de la flèche 104 qui représente le sens de progression de l'individu 102 dans le sas 100.

Le sas 100 comprend deux parois 106a et 106b qui délimitent entre elles un passage 108 à travers lequel passe l'individu 102. Le sas 100 comporte une entrée 110 par laquelle l'individu 102 entre dans le passage 108 et une sortie 112 par laquelle il en sort.

Au voisinage de la sortie 112 est disposé un dispositif de capture 120 qui est destiné à prendre une image du visage de l'individu 102. Le dispositif de capture 120 fait partie d'un système de reconnaissance faciale plus complet qui permet en outre de comparer l'image du visage ainsi capturée avec des images de visages enregistrées dans une base de données.

Chaque paroi 106a, 106b présente un dispositif d'éclairage qui est décrit ci-après et qui génère des faisceaux lumineux respectivement référencés 114a et 114b qui sont orientés de manière à éclairer le visage de l'individu 102 lors de sa progression dans le sas 100 et ceci de manière optimale pour que l'image capturée par le dispositif de capture 120 soit la plus exploitable possible.

Sur les Figs., les flèches 114a et 114b représentent la direction principale d'éclairement qui correspond à la direction principale du lobe lumineux résultant de la transmission. Chaque lobe lumineux présente ainsi une zone d'éclairage localisée vers le visage de l'individu 102 et lors de la progression de l'individu 102, chaque lobe lumineux s'éteint successivement assurant ainsi un éclairement approprié tout le long du passage 108.

La Fig. 2 montre un mode de réalisation particulier de la paroi 106a mais l'autre paroi 106b présente les mêmes caractéristiques.

La paroi 106a présente une vitre d'éclairage 202 qui s'étend sur une partie de la paroi 106a et qui est disposée de manière à éclairer le visage des individus 102 passant dans le sas 100 au moment de la capture du visage.

Les vitres d'éclairage 202 des deux parois 106a et 106b sont en face l'une de l'autre pour assurer une uniformité de l'éclairage des deux côtés du visage de l'individu 102.

Chaque vitre d'éclairage 202 est constituée d'un matériau transparent du type verre, PMMA (Polyméthacrylate de méthyle) etc., ce qui permet aux équipes de sécurité placées à l'extérieur du sas 100 de surveiller le comportement de l'individu 102 dans le sas 100. Dans ce cas, la surveillance est facilitée si le reste de la paroi 106a est également transparent.

Bien sûr, il est possible de prévoir que la vitre d'éclairage 202 couvre entièrement la paroi 106a. Dans ce cas, c'est toute la paroi 106a, 106b qui est transparente.

En d'autres termes, la vitre d'éclairage 202 s'étend sur au moins une partie de la paroi 106a et elle est coplanaire avec elle.

La vitre d'éclairage 202 est limitée ici par quatre bords 204a-d.

A chaque bord 204a-d correspond une tranche de la vitre d'éclairage 202 qui s'étend dans l'épaisseur de la vitre d'éclairage 202.

Le long d'au moins l'une des tranches (ici les quatre correspondantes aux quatre bords 204a-d), est disposée une source lumineuse 206a-d qui éclaire la tranche considérée vers l'intérieur de la vitre d'éclairage 202.

Chaque source lumineuse 206a-d prend par exemple la forme d'un tube fluorescent ou d'une barrette de diodes électroluminescentes (DEL).

Chaque faisceau lumineux 210 ainsi généré se propage dans l'épaisseur de la vitre d'éclairage 202 qui constitue un guide d'onde pour les faisceaux lumineux 210.

Les sources lumineuses 206a-d sont choisies de manière à ce que les angles des faisceaux lumineux qu'ils émettent sont tels que lesdits faisceaux lumineux 210 puissent se réfléchir à l'intérieur de la vitre d'éclairage 202 sans qu'ils puissent être transmis vers l'extérieur de la vitre d'éclairage 202 de manière inappropriée.

Pour que les faisceaux lumineux 210 soient transmis de manière appropriée, c'est-à-dire pour qu'ils éclairent le visage de l'individu 102 avec l'angle approprié pour obtenir le meilleur éclairage possible, la vitre d'éclairage 202 présente au moins une zone d'extraction 208, chacune étant destinée à permettre la sortie d'une partie des faisceaux lumineux 114a, 114b de la vitre d'éclairage 202 selon ledit angle.

De manière optimale, l'angle de sortie des faisceaux lumineux transmis 114a, 114b est de l'ordre de 45° par rapport au plan de la vitre d'éclairage 202 dont ils sont issus et orienté vers l'entrée 110.

Mais l'angle de sortie des faisceaux lumineux transmis 114a, 114b peut être différent selon la géométrie du sas 100. En effet, la largeur et la longueur du sas 100 peuvent varier d'un sas 100 à un autre, et l'angle de sortie des faisceaux lumineux transmis 114a et 114b doit être adapté en fonction de cette géométrie afin d'optimiser l'éclairage de l'individu.

L'angle de sortie des faisceaux lumineux transmis 114a, 114b est alors de préférence compris entre 30° et 60°.

La Fig. 3 présente un mode de réalisation particulier des zones d'extraction 208. Chaque zone d'extraction 208 comporte une première zone 302 et une deuxième zone 304 qui est disposée sur la face intérieure de la vitre d'éclairage 202 qui est orientée vers le passage 108, c'est-à-dire vers l'intérieur du sas 100. La première zone 302 est disposée sur l'autre face de la vitre d'éclairage 202, c'est-à-dire celle qui est orientée vers l'extérieur du sas 100 et qui constitue la face extérieure de la vitre d'éclairage 202.

La première zone 302 comporte des moyens pour modifier les règles de réflexion des faisceaux lumineux 210 à l'intérieur de la vitre d'éclairage 202 sur la face extérieure afin qu'ils soient réfléchis vers la face intérieure et transmis à travers celle-ci. La deuxième zone 304 comporte des moyens pour orienter les faisceaux transmis 114a de la manière appropriée, c'est-à-dire vers le visage de l'individu 102.

A chaque première zone 302 correspond une deuxième zone 304 et elles sont disposées en face l'une de l'autre de part et d'autre de la vitre d'éclairage 202.

La première zone 302 peut prendre par exemple la forme d'un patch de peinture diffusante.

La deuxième zone 304 peut prendre par exemple la forme de prismes, comme par exemple un film polyester ou polycarbonate supportant une structure superficielle rainurée en forme de microprismes à profil symétrique ou asymétrique. La hauteur des microprismes symétriques est par exemple de l'ordre de 100 µm. L'angle des prismes est choisi pour obtenir l'angle voulu pour les faisceaux transmis 114a.

Dans le mode de réalisation de la Fig. 3, les prismes sont accolés sur la vitre d'éclairage 202 par l'intermédiaire de leurs sommets.

La Fig. 4 présente un autre mode de réalisation particulier des zones d'extraction 208. Chaque zone d'extraction 208 présente la forme d'un patch 402 qui est optiquement couplée à la face intérieure de la vitre d'éclairage 202.

Le patch 402 est destiné à orienter les faisceaux transmis 114a de la manière appropriée. Le patch 402 comporte par exemple des prismes, comme par exemple un film polyester ou polycarbonate supportant une structure superficielle rainurée en forme de microprismes à profil symétrique ou asymétrique. La hauteur des microprismes symétriques est par exemple de l'ordre de 100 µm. L'angle des prismes est choisi pour obtenir l'angle voulu pour les faisceaux transmis 114a.

Dans le mode de réalisation de la Fig. 4, les prismes sont accolés sur la vitre d'éclairage 202 par l'intermédiaire de leurs bases.

Chaque patch 402 est fixé sur la vitre d'éclairage 202 par l'intermédiaire d'un moyen de couplage optique comme par exemple du liquide d'indice ou d'un adhésif optique transparent qui,améliore le couplage entre les deux et permet la transmission des faisceaux lumineux 210 vers l'extérieur de la vitre d'éclairage 202.

Bien sûr, il est possible de prévoir d'autres moyens pour permettre l'extraction des faisceaux lumineux 114a et 114b. En particulier, il est possible de graver des prismes dans la vitre d'éclairage 202.

Le nombre et la répartition des patchs 302, 304 et 402 dépendent de nombreux paramètres, comme par exemple le matériau constituant la vitre d'éclairage 202, la puissance lumineuse délivrée par les sources lumineuses 206a-d, etc.

Selon un mode de réalisation particulier de l'invention, chaque patch 302,304, 402 est un carré de 3 cm de côté, et ils sont espacés d'environ 3 cm les uns des autres.

Dans le mode de réalisation de la Fig. 3, la surface des patchs 304 peut représenter entre 30% à 80% de la surface totale de la vitre d'éclairage 202 et de manière préférentielle environ 70%.

Les patchs 304 et 402 sont réalisés à partir de films en polyester ou polycarbonate avec des gravures de prismes de 50 ou 200 microns de hauteur et de pas de récurrence du motif.

L'angle des prismes est choisi selon la direction principale (45°) voulue pour l'extraction des faisceaux lumineux 114a et 114b.

L'invention évite d'avoir des surépaisseurs sur les vitres d'éclairage 202 du sas 100, les faisceaux lumineux transmis 114a et 114b sont dirigés de manière optimale et facilement adaptable par changement des prismes.

La répartition des patchs permet également d'ajuster l'éclairement au niveau de la zone de capture des images des visages.

La Fig. 5 montre un mode de répartition particulier de l'invention utilisant des patchs 402 de la Fig. 4.

La vitre d'éclairage 202 est éclairée le long d'un seul de ses côtés (204a) par une seule source lumineuse 206a. Ici c'est le côté 204a qui est disposé du côté de la sortie 112 c'est-à-dire en amont par rapport au sens d'avancement de l'individu 102.

Le mode de réalisation de la Fig. 5 présente trois zones d'extraction 502a-c, c'est-à-dire au moins deux.

Les zones d'extraction 502a-c sont disposées à des distances différentes de la source lumineuse 206a.

Chaque zone d'extraction 502a-c est constituée d'un ou plusieurs patchs 402 qui sont répartis de manière à obtenir une répartition de l'éclairement pratiquement uniforme le long du passage 108.

La première zone d'extraction 502a est la plus proche de la source lumineuse 206a et présente la plus petite surface et elle comprend ici un seul patch 402.

La deuxième zone d'extraction 502b est un peu plus loin de la source lumineuse 206a et elle est constituée ici de trois patchs 402 qui représentent une surface totale supérieure à celle d'un seul patch 402. Comme la deuxième zone d'extraction 502b est plus loin de la source lumineuse 206a que la première zone d'extraction 502a, elle transmet une puissance lumineuse plus faible pour la même surface, c'est pourquoi la mise en place d'une deuxième zone d'extraction 502b ayant une surface plus grande permet de compenser ce manque.

Le même fonctionnement pour la troisième zone d'extraction 502c implique que la surface totale de la troisième zone d'extraction 502c est supérieure à la surface totale de la deuxième zone d'extraction 502b. Dans le mode de réalisation de l'invention représenté ici, la troisième zone d'extraction 502c présente cinq patchs 402.

La surface de chaque zone d'extraction 502a-c est ainsi telle que la puissance lumineuse reçue par le visage de l'individu 102 depuis chaque zone d'extraction 502a-c est sensiblement la même.

Bien sûr, les dimensions et les positions des patchs 402 de chaque zone d'extraction 502a-c et le nombre de zones d'extraction 502a-c peuvent être différents tant que la puissance lumineuse d'éclairement créée par chaque zone d'extraction 502a-c est sensiblement la même pour l'individu passant dans le sas 100.

Chaque zone d'extraction 502a-c est localisée sensiblement verticalement sur la vitre d'éclairage 202.

Un dispositif complémentaire de transmission 504 est disposé le long de la tranche qui est opposée à la tranche éclairée par ladite source lumineuse 206a, c'est-à-dire ici le long du côté 204c qui s'étend parallèlement au côté 204a. Le dispositif complémentaire de transmission 504 est destiné à transmettre des faisceaux lumineux 210 qui circulent dans la vitre d'éclairage 202 vers l'extérieur et ainsi apporte un éclairement complémentaire sur le visage de l'individu 102.

Le dispositif complémentaire de transmission 504 prend par exemple la forme d'un prisme collé sur la tranche de la vitre d'éclairage 202 par l'intermédiaire d'une colle optique.

Bien entendu, la présente invention n'est pas limitée aux exemples et modes de réalisation décrits et représentés, mais elle est susceptible de nombreuses variantes accessibles à l'homme de l'art.

## Revendications

1. Sas (100) comportant :
- deux parois (106a, 106b) définissant entre elles un passage (108) dans lequel passe un individu (102),
- pour chaque paroi (106a, 106b), une vitre d'éclairage (202) transparente et s'étendant sur au moins une partie de ladite paroi (106a, 106b), **caractérisé en ce qu'**il comporte :
- pour au moins l'une des tranches de la vitre d'éclairage (202), une source lumineuse (206a-d) destinée à éclairer ladite tranche et à générer des faisceaux lumineux (210) se propageant dans l'épaisseur de la vitre d'éclairage (202),
- pour chaque vitre d'éclairage (202), au moins une zone d'extraction (208) réalisée sur ladite vitre d'éclairage (202), et destinée à transmettre lesdits faisceaux lumineux (210) vers le visage de l'individu (102) traversant ledit passage (108), les faisceaux lumineux (114a, 114b) ainsi transmis formant, par rapport au plan de la vitre d'éclairage dont ils sont issus, un angle compris entre 30° et 60°.

2. Sas (100) selon la revendication 1, **caractérisé en ce que** les faisceaux lumineux (114a, 114b) ainsi transmis forment un angle d'environ 45°.

3. Sas (100) selon l'une des revendications 1 ou 2, **caractérisé en ce que** chaque zone d'extraction (208) comporte une première zone (302) disposée sur la face extérieure de la vitre d'éclairage (202) et une deuxième zone (304) disposée sur la face intérieure de la vitre d'éclairage (202), la première zone (302) comportant des moyens pour modifier les règles de réflexion des faisceaux lumineux (210) sur ladite face extérieure afin qu'ils soient réfléchis vers ladite face intérieure et transmis à travers celle-ci, et la deuxième zone (304) comporte des moyens pour orienter les faisceaux transmis (114a, 114b) vers le visage de l'individu (102).

4. Sas (100) selon la revendication 3, **caractérisé en ce que** les moyens de la première zone (302) sont constitués d'un patch de peinture diffusante.

5. Sas (100) selon l'une des revendications 3 ou 4, **caractérisé en ce que** les moyens de la deuxième zone (304) sont constitués de prismes.

6. Sas (100) selon la revendication 5, **caractérisé en ce que** les prismes sont accolés sur la vitre d'éclairage (202) par l'intermédiaire de leurs sommets.

7. Sas (100) selon l'une des revendications 1 ou 2, **caractérisé en ce que** chaque zone d'extraction (208) comporte des prismes disposés sur la face intérieure de la vitre d'éclairage (202) par l'intermédiaire de leurs bases.

8. Sas (100) selon la revendication 7, **caractérisé en ce que** les prismes sont fixés sur la face intérieure de la vitre d'éclairage (202) à l'aide d'un moyen de couplage optique.

9. Sas (100) selon l'une des revendications 1 à 8, **caractérisé en ce qu'**il comporte une seule source lumineuse (206a), **en ce qu'**il comporte au moins deux zones d'extraction (502a-c) disposées à des distances différentes de ladite source lumineuse (206a), et **en ce que** la surface de chaque zone d'extraction (502a-c) est telle que la puissance lumineuse reçue par le visage de l'individu (102) depuis chaque zone d'extraction (502a-c) est sensiblement la même.

10. Sas (100) selon la revendication 9, **caractérisé en ce que** la tranche de la vitre d'éclairage (202) qui est opposée à la tranche éclairée par ladite source lumineuse (206a), porte un dispositif complémentaire de transmission (504) disposé le long de ladite tranche opposée et destiné à transmettre les faisceaux lumineux (210) vers le visage de l'individu (102).

## Patentansprüche

1. Durchgangsschleuse (100), aufweisend:
- zwei Wände (106a, 106b), die zwischen sich einen Durchgang (108) bilden, durch den eine Person (102) hindurchgeht,
- für jede Wand (106a, 106b) eine transparente Beleuchtungsscheibe (202), die sich über mindestens einen Teil der Wand (106a, 106b) erstreckt, **dadurch gekennzeichnet, dass** sie aufweist:
- für mindestens einen der Abschnitte der Beleuchtungsscheibe (202) eine Lichtquelle (206a-d), die dazu bestimmt ist, den Abschnitt zu beleuchten und Lichtbündel (210) zu erzeugen, die sich in der Dicke der Beleuchtungsscheibe (202) ausbreiten,
- für jede Beleuchtungsscheibe (202) mindestens eine Extraktionszone (208), die auf der Beleuchtungsscheibe (202) ausgeführt ist und dazu bestimmt ist, die Lichtbündel (210) auf das Gesicht der Person (102) zu übertragen, die den Durchgang (108) durchquert, wobei die so übertragenen Lichtbündel (114a, 114b) in Bezug auf die Ebene der Beleuchtungsscheibe, von der sie ausgehen, einen Winkel zwischen 30° und 60° bilden.

2. Durchgangsschleuse (100) nach Anspruch 1, **dadurch gekennzeichnet, dass** die so übertragenen Lichtbündel (114a, 114b) einen Winkel von ungefähr 45° bilden.

3. Durchgangsschleuse (100) nach einem der Ansprüche 1 oder 2, **dadurch gekennzeichnet, dass** jede Extraktionszone (208) eine erste Zone (302) aufweist, die auf der Außenseite der Beleuchtungsscheibe (202) angeordnet ist, und eine zweite Zone (304), die auf der Innenseite der Beleuchtungsscheibe (202) angeordnet ist, wobei die erste Zone (302) Mittel zum Modifizieren der Reflexionsregeln der Lichtbündel (210) auf der Außenseite aufweist, damit sie zur Innenseite hin reflektiert werden und durch diese hindurch übertragen werden, und die zweite Zone (304) Mittel zum Ausrichten der übertragenen Bündel (114a, 114b) auf das Gesicht der Person (102) aufweist.

4. Durchgangsschleuse (100) nach Anspruch 3, **dadurch gekennzeichnet, dass** die Mittel der ersten Zone (302) aus einem zerstreuenden Farbfleck gebildet sind.

5. Durchgangsschleuse (100) nach einem der Ansprüche 3 oder 4, **dadurch gekennzeichnet, dass** die Mittel der zweiten Zone (304) aus Prismen gebildet sind.

6. Durchgangsschleuse (100) nach Anspruch 5, **dadurch gekennzeichnet, dass** die Prismen über ihre Scheitelpunkte an der Beleuchtungsscheibe (202) angebracht sind.

7. Durchgangsschleuse (100) nach einem der Ansprüche 1 oder 2, **dadurch gekennzeichnet, dass** jede Extraktionszone (208) Prismen aufweist, die über ihre Basis auf der Innenseite der Beleuchtungsscheibe (202) angeordnet sind.

8. Durchgangsschleuse (100) nach Anspruch 7, **dadurch gekennzeichnet, dass** die Prismen an der Innenseite der Beleuchtungsscheibe mithilfe eines optischen Kopplungsmittels befestigt sind.

9. Durchgangsschleuse (100) nach einem der Ansprüche 1 bis 8, **dadurch gekennzeichnet, dass** sie eine einzige Lichtquelle (206a) aufweist, dadurch, dass sie mindestens zwei Extraktionszonen (502a-c) aufweist, die in verschiedenen Abständen von der Lichtquelle (206a) angeordnet sind, und dadurch, dass jede Extraktionszone (502a-c) so beschaffen ist, dass die Lichtstärke, die von jeder Extraktionszone (502a-c) auf dem Gesicht der Person (102) empfangen wird, im Wesentlichen dieselbe ist.

10. Durchgangsschleuse (100) nach Anspruch 9, **dadurch gekennzeichnet, dass** der Abschnitt der Beleuchtungsscheibe (202), der dem durch die Lichtquelle (206a) beleuchteten Abschnitt gegenüberliegt, eine ergänzende Übertragungseinrichtung (504) trägt, die entlang dem gegenüberliegenden Abschnitt angeordnet ist und dazu bestimmt ist, die Lichtbündel (210) auf das Gesicht der Person (102) zu übertragen.

## Claims

1. A security vestibule (100) including:
- two walls (106a, 106b) defining between them a passage (108) through which a person (102) passes,
- for each wall (106a, 106b), a transparent illuminating panel (202) extending over at least a part of the wall (106a, 106b), **characterized in that** it includes:
- for at least one of the edge faces of the illuminating panel (202), a light source (206a-d) intended to illuminate the edge face and to generate light beams (210) which are propagated within the thickness of the illuminating panel (202),
- for each illuminating panel (202), at least one extraction area (208) formed on the illuminating panel (202) and intended to transmit the light beams (210) towards the face of the person (102) passing through the passage (108), the light beams (114a, 114b) transmitted in this way forming an angle of 30° to 60° with respect to the plane of the illuminating panel from which they have been emitted.

2. A security vestibule (100) according to Claim 1, **characterized in that** the light beams (114a, 114b) transmitted in this way form an angle of about 45°.

3. A security vestibule (100) according to either of Claims 1 and 2, **characterized in that** each extraction area (208) has a first area (302) placed on the outer face of the illuminating panel (202) and a second area (304) placed on the inner face of the illuminating panel (202), the first area (302) having means for modifying the principles of reflection of the light beams (210) on the outer face so that they are reflected towards the inner face and transmitted through the latter, and the second area (304) has means for directing the transmitted beams (114a, 114b) towards the face of the person (102).

4. A security vestibule (100) according to Claim 3, **characterized in that** the means of the first area (302) consist of a patch of diffusing paint.

5. A security vestibule (100) according to either of Claims 3 and 4, **characterized in that** the means of the second area (304) consist of prisms.

6. A security vestibule (100) according to Claim 5, **characterized in that** the prisms are attached to the illuminating panel (202) by means of their vertices.

7. A security vestibule (100) according to either of Claims 1 and 2, **characterized in that** each extraction area (208) has prisms positioned on the inner face of the illuminating panel (202) by means of their bases.

8. A security vestibule (100) according to Claim 7, **characterized in that** the prisms are fixed to the inner face of the illuminating panel (202) with the aid of an optical coupling means.

9. A security vestibule (100) according to any of Claims 1 to 8, **characterized in that** it has a single light source (206a), **in that** it has at least two extraction areas (502a-c) positioned at different distances from the light source (206a), and **in that** the surface of each extraction area (502a-c) is such that the light intensity received by the face of the person (102) from each extraction area (502a-c) is substantially the same.

10. A security vestibule (100) according to Claim 9, **characterized in that** the edge face of the illuminating panel (202) opposite the edge face illuminated by the light source (206a) carries a supplementary transmission device (504) positioned along the opposite edge face and intended to transmit the light beams (210) towards the face of the person (102).
